# EUROPÄISCHE PATENTSCHRIFT

(11) **EP 2 619 123 B1**
(45) Veröffentlichungstag und Bekanntmachung des Hinweises auf die Patenterteilung: **12.11.2014**
(21) Anmeldenummer: 11755357.8
(22) Anmeldetag: 16.09.2011
(51) Int. Cl.: B66B 21/00, B66B 23/00

(54) **PERSONENFÖRDEREINRICHTUNG**
PEOPLE CONVEYOR
DISPOSITIF DE TRANSPORT DE PERSONNES

(30) Priorität: 24.09.2010 EP 10179457
(43) Veröffentlichungstag der Anmeldung: 31.07.2013
(73) Patentinhaber: Inventio AG, 6052 Hergiswil (CH)
(72) Erfinder: KRAMPL, David, A-1100 Wien (AT); HEINEMANN, Gerd, 38667 Bad Harzburg (DE); NOVACEK, Thomas, A-2320 Schwechat (AT); MATHEISL, Michael, A-2331 Vösendorf (AT)
(74) Vertreter: Hirschberger, Petra
(86) Internationale Anmeldenummer: PCT/EP2011/066064
(87) Internationale Veröffentlichungsnummer: WO 2012/038328

(56) Entgegenhaltungen:
- WO-A1-02/092491
- FR-A1- 2 269 468
- JP-A- 2003 335 486
- US-B2- 7 703 594

## Beschreibung

Die Erfindung betrifft eine Personenfördereinrichtung mit aus Blechteilen gefertigten Seitenwänden gemäss der Definition des unabhängigen Patentanspruchs.

Aus der Schrift EP 1 321 424 A1 ist eine Tragkonstruktion für eine Fahrtreppe oder einen Fahrsteig bekannt geworden. Die Tragkonstruktion weist mindestens ein Fachwerkelement auf, das einstückig und als flächige, unprofilierte, geschnittene Platte ausgebildet ist. Das Fachwerkelement kann beispielsweise aus einem Blech herausgearbeitet sein. Die aus den Fachwerkelementen aufgebauten Seitenwände weisen im wesentlichen soviel tragendes Material in Form von Stegen oder Trägern auf, wie für die Ausübung der Tragfunktion nötig sind. Im oberen Bereich der Tragwände sind Versteifungen in der Form von Winkelprofilen vorgesehen. Ausserdem sind die Tragwände mittels Querrahmen verbunden, die aus Querverbindern und Rippen bestehen.

Aus der Schrift EP 1 142 819 B1 ist eine Fahrtreppe bekannt geworden, bei der sich die Stufen in horizontaler Richtung im Vorlauf am Balustradensockel und im Rücklauf am Fahrbahnprofil abstützen. Je Stufe ist beispielsweise eine geschmierte Rollkugel oder eine Laufrolle vorgesehen, die im Vorlauf am mittels Profilschienen ausgesteiften Sockelblech und im Rücklauf an der Fahrbahnprofil-Seitenwand abrollt.

Aus der Schrift JP 2003 335486 A ist eine Fahrtreppe bekannt geworden, deren Tragwände aus Blechteilen gefertigt sind. Im oberen und unteren Bereich der Tragwände sind Versteifungen in der Form von Winkelprofilen vorgesehen. Außerdem sind die Tragwände mittels Rippen versteift und mittels Querstegen verbunden.

Aus der Schrift GB 2 121 748 ist ein Fahrsteig bekannt geworden, bei dem aus Blechteilen gefertigte Seitenwände die Fahrbahnen für die Palettenrollen tragen. Balustradenstützen unterstützen die Balustrade und verstärken die Seitenwände. Ein Fachwerk steift die Tragwände des Fahrsteigs aus.

Mit der in Anspruch 1 beanspruchten Personenfördereinrichtung wird die Aufgabe gelöst, eine Tragkonstruktion zu schaffen, die im Vergleich zu einem Fachwerk einfach aufgebaut ist.

Vorteilhafte Weiterbildungen der Erfindung sind in den abhängigen Patentansprüchen angegeben.

Die durch die Erfindung erreichten Vorteile sind im wesentlichen darin zu sehen, dass die Tragkonstruktion mit wenigen und einfach herstellbaren Teilen aufbaubar ist und die Herstellkosten tief gehalten werden können. Im Weiteren erfüllen bestimmte Bauteile gleichzeitig mehrere Funktionen wie beispielsweise Aussteifen, Führen, Abdecken und Schützen. Das Bauteil zur Aussteifung der Seitenwand bildet zugleich das Sockelblech im Förderelementbereich und dient zugleich der horizontalen Führung der Förderelemente im Vorlauf. Die Fahrbahnen für die Förderelementrollen und Kettenrollen dienen zugleich der Aussteifung der Seitenwand. Das Bauteil zur Aussteifung der Seitenwand am unteren Ende dient auch der Führung in horizontaler Richtung der Förderelemente im Rücklauf.

Mit den mehrfachfunktionellen Bauteilen und mit der Anordnung der Rippen an der Aussenseite der Seitenwand baut die Personenfördereinrichtung wesentlich schlanker als wie bisher. In der Breite schlank bauende Personenfördereinrichtungen sind effizienter transportierbar, kostengünstinger, einfacher montierbar, einfacher nachrüstbar, einfacher einbringbar und beanspruchen weniger Gebäudevolumen, weniger Einbaubreite und weniger Abstellfläche. Die schlank bauenden Personenfördereinrichtungen können auch, beispielsweise bei Modernisierungen, in bestehende Tragkonstruktionen oder Fachwerke eingebaut werden. Anhand der folgenden detaillierten Beschreibung und der beiliegenden Figuren wird die vorliegende Erfindung näher erläutert.

Es zeigen:
Fig. 1 eine schematische, dreidimensionale Ansicht einer aus Blechteilen gefertigten Personenfördereinrichtung,
Fig. 1a einen Längsschnitt durch die Personenfördereinrichtung der Fig. 1,
Fig. 2 eine materialverlustfreie Herstellung von Blechteilhälften,
Fig. 3 aus einer Blechtafel hergestellte Blechteilhälften und
Fig. 4 einen Querschnitt durch die Personenfördereinrichtung gemäss Fig. 1 und Fig. 1a.

Im folgenden wird ein Ausführungsbeipiel der Personenfördereinrichtung mit zu einem Endlosband zusammengefügten Förderelementen anhand einer Fahrtreppe mit Stufen erläutert. Die Erläuterungen gelten sinngemäss auch für einen Fahrsteig mit Paletten. Bei einer Fahrtreppe ist ein Förderelement eine Stufe und bei einem Fahrsteig ist ein Förderelement eine Palette.

Fig. 1 und Fig. 1a zeigen schematisch ein Ausführungsbeispiel einer Fahrtreppe 1 mit einem Stufenband 2 mit Stufen 2.1 für den Transport von Personen und/oder Gegenständen im Vorlauf. Im Rücklauf kehrt das endlose Stufenband 2 zurück. Nicht dargestellt ist die je Seitenwand 3 vorgesehene Balustrade mit Handlauf. Eine Seitenwand 3 besteht im Wesentlichen aus mindestens einem Blechteil 4, das zur Längssteifigkeit der Fahrtreppe 1 beiträgt und üblicherweise aus einer oberen Blechteilhälfte 4.1 und einer unteren Blechteilhälfte 4.2 besteht. Die Blechteilhälften 4.1, 4.2 sind aus einer, unprofilierten, ebenen Blechtafel gefertigt, wie in Verbindung mit Fig. 2 beschrieben. Mit der Bauweise des Blechteils 4 gemäss Fig. 2 sind keine für die Statik der Fahrtreppe 1 unnötigen Partien der Blechteilhälften 4.1, 4.2 zu entfernen. Mit der Trennlinie gemäss Fig. 2 entstehen beispielsweise sechseckige Aussparungen 4.3, die zur Gewichtseinsparung und zur effizienten Materialausnutzung beitragen. Zwei benachbarte Blechteilhälften 4.1, 4.2 werden üblicherweise an der Stossseite zusammengebaut, beispielsweise zusammengeschweisst oder zusammengeklebt oder mittels clinchen verbunden.

Zur Aussteifung eines Blechteils ist mindestens ein etwa über die Höhe des Blechteils 4 reichende Rippe 5 vorgesehen, der mit einem mittleren Quersteg 6 verbunden ist. Die Rippe 5 bildet zusammen mit der zugehörigen Rippe der gegenüberliegenden Seitenwand und dem mittleren Quersteg 6 eine H, im Weiteren H-Rahmen genannt, der vorwiegend die Seitensteifigkeit der Fahrtreppe 1 gewährleistet. Mit den an der Aussenseite 3.1 der Seitenwand 3 angeordneten Rippen 5 baut die Fahrtreppe schlanker und mit weniger Aussenbreite als eine Fahrtreppe mit herkömmlicher Tragkonstruktion.

Zur weiteren Versteifung, beispielsweise Biegeversteifung der Fahrtreppe 1 sind je Seitenwand 3 eine kastenartige obere Aussteifung 7 mit Versteifungssteg 7.1 und eine kastenartige untere Aussteifung 8 vorgesehen, die zusammen mit dem Blechteil 4 entlang der gesamten Länge der Fahrtreppe einen Hohlraum bilden, der Platz bietet für elektrische Leitungen, Signalleitungen, Leitungen für den Feuerschutz, etc.. Die obere Aussteifung 7 erfüllt nebst der Versteifung der Fahrtreppe 1 eine weitere Funktion, sie bildet zugleich einen Sockel der nicht dargestellten Balustrade und führt die Stufen 2.1 in horizontaler Querrichtung. Wie in Fig. 4 dargestellt dient die obere Aussteifung 7 auch als Abstützung und vertikale Begrenzung für Kettenrollen.

Die untere Aussteifung 8 der einen Seitenwand 3 ist mittels mindestens eines unteren Querstegs 12 mit der unteren Aussteifung der anderen Seitenwand 3 verbunden und erfüllt nebst der Versteifung der Fahrtreppe 1 eine weitere Funktion, sie dient zugleich zusammen mit einer ersten Fahrbahn 9 als zweite Fahrbahn 8.1 für die Stufen 2.1 im Rücklauf und führt die Stufen 2.1 in horizontaler Querrichtung. Die untere Aussteifung 8 wird mittels Schweissen oder Nieten oder Clinchen oder Kleben mit der unteren Blechteilhälfte 4.2 verbunden.

Im Vorlauf sind für die Stufen 2.1 eine dritte Fahrbahn 10 und eine vierte Fahrbahn 11 vorgesehen, die vom mittleren Quersteg 6 getragen werden. Die Fahrbahnen 9, 10, 11 sind entsprechend dimensioniert, so dass sie wesentlich zur Versteifung der Fahrtreppe 1 beitragen. Die Fahrbahnen 9, 10, 11 werden mittels Schweissen oder Nieten oder Clinchen oder Kleben mit der unteren Blechteilhälfte 4.2 bzw. mit der oberen Blechteilhälfte 4.1 verbunden.

Fig. 2 zeigt aus der Blechtafel 4.0 hergestellte, beispielsweise übereinstimmende Blechteilhälften 4.1, 4.2 zur Fertigung der Seitenwand 3. Die Blechtafel 4.0 wird entlang einer Trennlinie 4.01 in zwei Hälften aufgeteilt. Die eine Blechteilhälfte, bespielsweise die obere Blechteilhälfte 4.1, wird wie mit unterbrochener Linie dargestellt verschoben und an der Stossseite 4.03 mit der unteren Blechteilhälfte 4.2 verbunden. Eine beispielsweise sechseckige Aussparung 4.3 ist gebildet worden ohne Materialverlust.

Fig. 3 zeigt aus einer Blechtafel hergestellte Blechteilhälften, die Ausparungen 4.3 bilden. Die Blechtafel 4.0 weist beipielsweise eine Länge von l = 6000 mm auf, wobei im Abstand a von beispielsweise 1200 mm eine Rippe 5, ein mittlerer Quersteg 6 und ein unterer Quersteg 12 vorgesehen sind. Zwischen zwei Rippen 5 ergeben sich zwei von der oberen Blechteilhälfte 4.1 und der unteren Blechteilhälfte 4.2 gebildete Aussparungen 4.3. Die Blechdicke der Blechtafel 4.0 ist beispielsweise 3 mm bis 6 mm und kann varieren je nach Spannweite der Fahrtreppe. Bei einer Spannweite von etwa 16 m wird eine Blechdicke von etwa 6 mm eingesetzt, bei Spannweiten von etwa 10 m wird eine Blechdicke von etwa 3 mm eingesetzt. Die Streckgrenze des Blechtafelblechs liegt zwischen 235 N/mm² und 460 N/mm². Im gezeigten Ausführungsbeispiel haben die untere Blechteilhälfte 4.2 zusammen mit der oberen Blechteilhälfte eine Höhe h von beispielsweise 950 mm, etwa 80 mm weniger als eine Fahrtreppe in herkömmlicher Bauweise mit einem Fachwerk für vergleichbare Hubhöhen und vergleichbare Beförderungskapazitäten. Die Breite der Fahrtreppe über die Rippen gemessen beträgt beispielsweise etwa 1250 mm, etwa 250 mm weniger als eine Fahrtreppe in herkömmlicher Bauweise mit einem Fachwerk für vergleichbare Hubhöhen und vergleichbare Beförderungskapazitäten.

Fig. 4 zeigt einen Schnitt in Querrichtung durch die Fahrtreppe nach Fig. 1 und Fig. 1a. Die wesentlichen Teile sind bereits oben beschrieben worden. Auf der dritten Fahrbahn 10 laufen Kettenrollen 13. Die obere Aussteifung 7 verhindert, dass die Kettenrollen 13 im Vorlauf VL von ihrer Fahrbahn 10 abheben. Im Weiteren ist je Stufenseite ein erstes Seitenführungselement 14 gezeigt, das wie oben erwähnt, die Stufe 2.1 im Vorlauf VL in horizontaler Querrichtung führt und sich dabei an der oberen Aussteifung 7 abstützt. Stufenrollen 15 laufen im Vorlauf VL auf der vierten Fahrbahn 11 und im Rücklauf RL auf der ersten Fahrbahn 9. Die Kettenrollen 13 laufen im Rücklauf RL auf der zweiten Fahrbahn 8.1, die gebildet wird durch die untere Aussteifung 8. Im Weiteren ist je Stufenseite ein zweites Seitenführungselement 16 gezeigt, das wie oben erwähnt, die Stufe 2.1 im Rücklauf RL in horizontaler Querrichtung führt und sich dabei an der unteren Abstützung abstützt.

Jede Seitenwand 3 kann auch doppelwandig ausgeführt sein, wobei die Doppelwand beispielsweise aus parallelen mit Rippen 5 ausgesteiften Blechteilen 4 besteht.

Blechteile 4, Aussteifungen 7, 8, H-Rahmen und Fahrbahnen 9, 10, 11, 12 zusammen ersetzen in Sachen Statik, Tragfähigkeit und Steifigkeit das bisher verwendete, herkömmliche Fachwerk.

An der Fahrtreppe oder am Fahrsteig kann auch eine parallel zu den Seitenwänden 3 und unterhalb der Seitenwände 3 verlaufende Unterspannung vorgesehen ist, die Zugelemente zur Aufnahme von Zugkräften in der Fahrtreppe oder im Fahrsteig aufweist.

## Patentansprüche

1. Personenfördereinrichtung (1) die Seitenwände (3) bildende Blechteile (4), die mittels Rippen (5) ausgesteift sind, und ein zwischen den Seitenwänden (3) bewegbares Endlosband (2) mit Förderelementen (2.1), aufweist, wobei das Endlosband (2) in einem Vorlauf (VL) Personen und/oder Güter fördert und in einem Rücklauf (RL) zurückkehrt und wobei die Förderelemente (2.1) des Endlosbandes (2) Rollen (13,15) aufweisen, die auf Fahrbahnen (8.1,9,10,11) abrollen, und im Vorlaufbereich und im Rücklaufbereich an den Seitenwänden über die gesamte Länge der Personenfördereinrichtung (1) angeordnete Aussteifungen (7,8) vorgesehen sind und die Rippen (5) an Aussenseiten (3.1) der Seitenwände (3) angeordnet sind wobei die Rippen (5) der einen Seitenwand (3) mit den Rippen (5) der anderen Seitenwand (3) mittels Querstegen (6) verbunden sind **dadurch gekennzeichnet dass**, jeweils eine Rippe (5) der einen Seitenwand (3), die zugehörige Rippe (5) der anderen Seitenwand (3) und ein mittlerer Quersteg (6) einen H-Rahmen bilden.

2. Personenfordereinrichtung (1) nach Anspruch 1, wobei die Aussteifungen (7,8) zur Erhöhung der Steifigkeit der Personenfördereinrichtung (1) und zur Führung der Förderelemente (2.1) im Vorlauf (VL) und Rücklauf (RL) vorgesehen sind.

3. Personenfördereinrichtung (1) nach einem der Ansprüche 1 oder 2, wobei eine obere Aussteifung (7) als Balustradensockel und als Führung im Vorlauf (VL) der Förderelemente (2.1) in horizontaler Querrichtung vorgesehen ist.

4. Personenfördereinrichtung (1) nach Anspruch 3, wobei die obere Aussteifung (7) als Führung im Vorlauf (VL) der Förderelemente (2.1) in vertikaler Richtung vorgesehen ist.

5. Personenfördereinrichtung (1) nach einem der vorhergehenden Ansprüche, wobei eine untere Aussteifung (8) als Fahrbahn (8.1) für Rollen (13) und als Führung im Rücklauf (RL) der Stufen (2.1) in horizontaler Querrichtung vorgesehen ist.

6. Personenfordereintrichtung (1) nach einem der vorhergehenden Ansprüche, wobei die Blechteile (4) aus unteren und oberen Blechteilhälften (4.1,4.2) gebildet sind und eine obere Blechteilhälfte (4.1) und eine untere Blechteilhälfte (4.2) aus einer Blechtafel (4.0) ohne Materialverlust hergestellt sind.

7. Personenfördereinrichtung (1) nach Anspruch 6,
wobei die Blechteile (4) aus der oberen und der unteren Blechteilhälfte (4.1,4.2) gebildete Aussparungen (4.3) aufweisen.

8. Personenfördereinrichtung (1) nach einem der Ansprüche 6 oder 7, wobei die Blechteilhälften (4.1,4.2) die Seitenwände (3) bilden.

9. Personenfördereinrichtung (1) nach einem der Ansprüche 6 bis 8, wobei die Rippen (5) an den Blechteilhälften (4.1,4.2) angeordnet sind.

10. Personenfördereinrichtung (1) nach einem der Ansprüche 6 bis 9, wobei das Blechtafelblech der Blechteilhälften (4.1,4.2) eine Blechdicke und eine Streckgrenze je nach Spannweite der Personenfördereinrichtung (1) aufweist.

11. Personenfördereinrichtung (1) nach einem der Ansprüche 6 bis 10, wobei das Blechtafelblech der Blechteithälften (4.1,4.2) eine Blechdicke zwischen 3 mm und 6 mm und eine Streckgrenze zwischen 235 N/mm² und 460 N/mm² aufweist.

12. Personenfördereinrichtung (1) nach einem der vorhergehenden Ansprüche, wobei jede Seitenwand (3) doppelwandig ausgeführt ist und aus parallelen mit Rippen (5) ausgesteiften Blechteilen (4) besteht.

13. Personenfördereinrichtung (1) nach einem der vorhergehenden Ansprüche, wobei eine parallel zu den Seitenwänden (3) und unterhalb der Seitenwände (3) verlaufende Unterspannung vorgesehen ist, die Zugelemente zur Aufnahme von Zugkräften in der Personenfördereinrichtung aufweist.

## Claims

1. Conveying equipment (1) for persons, comprising sheet metal parts (4), which form side walls (3) and are stiffened by means of ribs (5), and an endless belt (2), which is movable between the side walls (3), with conveyor elements (2.1), wherein the endless belt (2) in a forward run (VL) conveys persons and/or goods and returns in a return run (RL) and wherein the conveyor elements (2.1) of the endless belt (2) comprise rollers (13, 15), which roll on travel tracks (8.1, 9, 10, 11), and stiffeners (7, 8) arranged over the entire length of the conveying equipment (1) for persons are provided in the forward run region and the return run region at the side walls and the ribs (5) are arranged at outer sides (3.1) of the side walls (3), wherein the ribs (5) of one side wall (3) are connected with the ribs (5) of the other side wall (3) by means of transverse webs (6), **characterised in that** in each instance a rib (5) of the one side wall (3), the associated rib (5) of the other side wall (3) and a centre transverse web (6) form an H-frame.

2. Conveying equipment (1) for persons according to claim 1, wherein the stiffeners (7, 8) are provided for increasing the stiffness of the conveying equipment (1) for persons and for guidance of the conveyor elements (2.1) in the forward run (VL) and return run (RL).

3. Conveying equipment (1) for persons according to one of claims 1 and 2, wherein an upper stiffener (7) is provided as a balustrade base and as a guide in the forward run (VL) of the conveyor elements (2.1) in horizontal transverse direction.

4. Conveying equipment (1) for persons according to claim 3, wherein the upper stiffener (7) is provided as a guide in the forward run (VL) of the conveyor elements (2.1) in vertical direction.

5. Conveying equipment (1) for persons according to any one of the preceding claims, wherein a lower stiffener (8) is provided as a travel track (8.1) for rollers (13) and as a guide in the return run (RL) of the steps (2.1) in horizontal transverse direction.

6. Conveying equipment (1) for persons according to any one of the preceding claims, wherein the sheet metal parts (4) are formed from lower and upper sheet metal part halves (4.1, 4.2) and an upper sheet metal part half (4.1) and a lower sheet metal part half (4.2) are produced from a sheet metal panel (4.0) without loss of material.

7. Conveying equipment (1) for persons according to claim 6, wherein the sheet metal parts (4) have cut-outs (4.3) formed from the upper and the lower sheet metal part halves (4.1, 4.2).

8. Conveying equipment (1) for persons according to one of claim 6 and 7, wherein the sheet metal part halves (4.1, 4.2) form the side walls (3).

9. Conveying equipment (1) for persons according to any one of claims 6 to 8, wherein the ribs (5) are arranged at the sheet metal part halves (4.1, 4.2).

10. Conveying equipment (1) for persons according to any one of claims 6 to 9, wherein the sheet metal panel plate of the sheet metal part halves (4.1, 4.2) has a plate thickness and a yield strength depending on the respective span width of the conveying equipment (1) for persons.

11. Conveying equipment (1) for persons according to any one of claims 6 to 10, wherein the sheet metal panel plate of the sheet metal part halves (4.1, 4.2) has a sheet thickness between 3 millimetres and 6 millimetres and a yield strength between 235 N/mm² and 460 N/mm².

12. Conveying equipment (1) for persons according to any one of the preceding claims, wherein each side wall (3) is of double-wall construction and consists of parallel sheet metal parts (4) stiffened by ribs (5).

13. Conveying equipment (1) for persons according to any one of the preceding claims, wherein an underneath truss extending parallel to the side walls (3) and below the side walls (3) and having tension elements for acceptance of tension forces in the conveying equipment for persons is provided.

## Revendications

1. Dispositif de transport de personnes comportant des éléments en tôle (4) qui forment des parois latérales (3) et qui sont renforcés par des nervures (5), et une bande sans fin (2) mobile entre les parois latérales et pourvue d'éléments de transport (2.1), étant précisé que la bande sans fin (2) transporte des personnes et/ou des produits dans une zone d'avance (VL) et revient dans une zone de retour (RL), et étant précisé que les éléments de transport (2.1) de la bande sans fin (2) comportent des galets (13, 15) qui roulent sur des glissières (8.1, 9, 10, 11) et qu'il est prévu dans la zone d'avance et dans la zone de retour des renforcements (7, 8) disposés sur les parois latérales sur toute la longueur du dispositif de transport de personnes (1) et que les nervures (5) sont disposées sur les côtés extérieurs (3.1) des parois latérales (3), étant précisé que les nervures (5) d'une paroi latérale (3) sont reliées aux nervures (5) de l'autre paroi latérale (3) à l'aide de traverses (6),
**caractérisé en ce que** chaque nervure (5) d'une paroi latérale (3), la nervure correspondante de l'autre paroi latérale (3) et une traverse centrale (6) forment un châssis en H.

2. Dispositif de transport de personnes (1) selon la revendication 1, étant précisé que les renforcements (7, 8) sont destinés à accroître la rigidité du dispositif de transport de personnes (1) et à guider les éléments de transport (2.1) dans la zone d'avance (VL) et dans la zone de retour (RL).

3. Dispositif de transport de personnes (1) selon l'une des revendications 1 ou 2, étant précisé qu'un renforcement supérieur (7) est prévu sous la forme d'un socle de balustrade et d'un guide dans le sens transversal horizontal dans la zone d'avance (VL) des éléments de transport (2.1).

4. Dispositif de transport de personnes (1) selon la revendication 3, étant précisé que le renforcement supérieur (7) est prévu sous la forme d'un guide dans le sens vertical dans la zone d'avance (VL) des éléments de transport (2.1).

5. Dispositif de transport de personnes (1) selon l'une des revendications précédentes, étant précisé qu'un renforcement inférieur (8) est prévu sous la forme d'une glissière (8.1) pour des galets (13) et de guide dans le sens transversal dans la zone de retour (RL) des marches (2.1).

6. Dispositif de transport de personnes (1) selon l'une des revendications précédentes, étant précisé que les éléments en tôle (4) se composent de moitiés d'éléments en tôle inférieure et supérieure (4.1, 4.2), et qu'une moitié d'élément en tôle supérieure (4.1) et une moitié d'élément en tôle inférieure (4.2) sont fabriquées à partir d'une feuille de tôle (4.0) sans perte de matière.

7. Dispositif de transport de personnes (1) selon la revendication 6, étant précisé que les éléments en tôle (4) présentent des évidements (4.3) formés dans les moitiés d'éléments de tôle supérieure et inférieure (4.1, 4.2).

8. Dispositif de transport de personnes (1) selon l'une des revendications 6 ou 7, étant précisé que les moitiés d'élément en tôle (4.1, 4.2) forment les parois latérales (3).

9. Dispositif de transport de personnes (1) selon l'une des revendications 6 à 8, étant précisé que les nervures (5) sont disposées sur les moitiés d'éléments en tôle (4.1, 4.2).

10. Dispositif de transport de personnes (1) selon l'une des revendications 6 à 9, étant précisé que la tôle en feuille des moitiés d'élément en tôle (4.1, 4.2) présente une épaisseur de tôle et une limite élastique suivant la portée du dispositif de transport de personnes (1).

11. Dispositif de transport de personnes (1) selon l'une des revendications 6 à 10, étant précisé que la tôle en feuille des moitiés d'élément en tôle (4.1, 4.2) présente une épaisseur de tôle située entre 3 mm et 6 mm, et une limite d'élasticité située entre 235 N/mm² et 460 N/mm²

12. Dispositif de transport de personnes (1) selon l'une des revendications précédentes, étant précisé que chaque paroi latérale (3) est double et se compose d'éléments en tôle (4) parallèles renforcés à l'aide de nervures (5).

13. Dispositif de transport de personnes (1) selon l'une des revendications précédentes, étant précisé qu'il est prévu un raidisseur qui s'étend parallèlement aux parois latérales (3) et au-dessous de celles-ci, et qui comporte des éléments de traction pour recevoir les forces de traction dans le dispositif de transport de personnes.
